# EUROPÄISCHE PATENTSCHRIFT

(11) **EP 1 358 028 B1**
(45) Veröffentlichungstag und Bekanntmachung des Hinweises auf die Patenterteilung: **23.03.2005**
(21) Anmeldenummer: 01270394.8
(22) Anmeldetag: 01.12.2001
(51) Int. Cl.: B22D 11/053, B22D 11/04

(54) **VORRICHTUNG ZUM STRANGGIESSEN VON METALLEN, INSBESONDERE VON STAHL**
DEVICE FOR CONTINUOUSLY CASTING METALS, ESPECIALLY STEEL
DISPOSITIF POUR LA COULEE CONTINUE DE METAUX, NOTAMMENT D'ACIER

(30) Priorität: 14.12.2000 DE 10062440
(43) Veröffentlichungstag der Anmeldung: 05.11.2003
(73) Patentinhaber: SMS Demag Aktiengesellschaft, 40237 Düsseldorf (DE)
(72) Erfinder: ZAJBER, Adolf, 40764 Langenfeld (DE); FEST, Thomas, 47228 Duisburg (DE)
(74) Vertreter: Valentin, Ekkehard, Dipl.-Ing.
(86) Internationale Anmeldenummer: PCT/EP2001/014067
(87) Internationale Veröffentlichungsnummer: WO 2002/047847

(56) Entgegenhaltungen:
- US-A- 3 528 483
- US-A- 3 565 155
- US-A- 4 483 385
- US-A- 4 669 525

## Beschreibung

Die Erfindung betrifft eine Vorrichtung zum Stranggießen von Metallen, insbesondere von Stahl, mit einem die Stranggießkokille tragenden Grundrahmen und einer an dem Grundrahmen angeordneten Oszillationseinrichtung und einem am Fußende der Stranggießkokille angeordneten Fußrollengerüst, wobei die Stranggießkokille zusammen mit einem Schwingrahmen und einem am Schwingrahmen angreifenden Oszillationsantrieb in einem oben und seitlich abschließenden Gehäuse angeordnet sind und wobei das an der Stranggießkokille befestigte Fußrollengerüst ein seitlich abschirmendes Untergehäuse durchdringt, sowie mit einer Gehäusedeckplatte mit einer Ausnehmung für den Stranggießkokillen-Oberteil und seitlichen Gehäusewänden.

Eine derartige Vorrichtung ist aus der US-A-3,565,155 bekannt. Dort sind jedoch nicht ausreichend Maßnahmen für das Abdichten der hin- und her oszillierenden Stranggießkokille getroffen.

Außerdem ist eine solche Vorrichtung aus der US-A-4,669,525 bekannt. Dort ist die Stranggießkokille in einem Schwingrahmen mit einem Oszillationsantrieb von einem feststehenden Gehäuse umgeben, das eine Deckwand, eine Bodenplatte und Seitenwände aufweist. Das Gehäuse steht auf dem Fundament fest. Die Oszillatonsbewegungen machen das Abdichten besonders schwierig.

Beim Stranggießen von Stahl entsteht durch den Einsatz von Gießpulver, das sich mit Spritzkühlwasser vermischt, Flusssäure. Bei den bisher gebauten Stranggießanlagen ist jeder Maschinenteil diesem aggressiven Medium ausgesetzt. Besonders empfindsame Baugruppen, wie z.B. Resonanzkokillen, in denen Blattfedern zum Schwingen der Stranggießkokille verwendet werden, leiden unter derartigen Säuren.

Es ist beim Stranggießen bisher nicht möglich gewesen, insbesondere bei kleineren Strang-Querschnittsabmessungen, Strangdurchbrüche gänzlich zu vermeiden. Die Durchbrüche finden bei noch schwacher Strangschale unmittelbar unterhalb der Stranggießkokille statt. Dabei ergießt sich das flüssige Metall, wie z.B. flüssiger Stahl, über die Anlage und die betroffenen Maschinenteile werden erheblich beschädigt. In diesem Bereich befinden sich auch bei Resonanzkokillen die Blattfederpakete.

Der Erfindung liegt die Aufgabe zugrunde, für den Kokillenbereich und nachfolgend angeordnete Baugruppen einer Stranggießmaschine einen besseren Schutz zu schaffen.

Die gestellte Aufgabe wird erfindungsgemäß dadurch gelöst, dass die Gehäusedeckplatte und die seitlichen Gehäusewände am feststehenden Grundrahmen der Stranggießvorrichtung befestigt sind, dass der Grundrahmen mit der Gehäusedeckplatte und den seitlichen Gehäusewänden eine auf dem Fundament oder einem Stahlgerüst aufstützbare, transportable Einheit bildet und dass das Untergehäuse, das Kokillen-Fußende der Stranggießkokille mit Spiel umschließend, eine Labyrinth-Dichtung bildet. Dadurch wird der Kokillenbereich erheblich besser geschützt als bisher und bei unvermeidlichen Durchbrüchen ist auch das Fußrollengerüst besser geschützt. Diese Art der Einhausung ist insbesondere bei im Resonanzverfahren oszillierten Stranggießkokillen zum Gießen von Vorblockprofilsträngen vorteilhaft, weil diese einen feststehenden Grundrahmen aufweisen. Ein weiterer Vorteil ist, dass sich am Eingang der Stranggießkokille eine Abdichtung erzielen lässt, ohne die Oszillationsbewegung zu behindern. Die transportable Einheit ist per Hebezug leicht handhabbar und kann weitgehend fertig ausgerüstet eingebaut werden.

Vorteilhaft ist außerdem, dass das Untergehäuse etwa glockenförmig mit sich nach unten vergrößernden Stufenabschnitten ausgebildet ist.

Eine andere Variante der Antriebsanordnung besteht darin, dass die Oszillationseinrichtung mit einem sich unterhalb der Bodenplatte des Grundrahmens befindlichem hydraulischem oder elektrischem Antriebsmotor versehen ist, der von einem Schutzgehäuse umgeben ist.

Ein zusätzlicher Schutz gegen die hohen Strahlungstemperaturen des Gießstrangs wird dadurch erzielt, dass das Schutzgehäuse für den hydraulischen oder elektrischen Antriebsmotor mit einer Wasserkühlung versehen ist.

Weitere Vorteile ergeben sich daraus, dass im Raum unterhalb der Gehäusedeckplatte und zwischen den seitlichen Gehäusewänden und über dem Untergehäuse eine elektromagnetische Rührspule angeordnet ist. Der Vorteil der Einhausung ist dadurch auf die Rührspule ausgedehnt.

Diese Anordnung ist auch dann vorteilhaft, wenn in dem Raum die elektromagnetische Rührspule höhenverstellbar angeordnet ist.

In der Zeichnung sind Ausführungsbeispiele der Erfindung dargestellt, die nachstehend näher erläutert werden.

Es zeigen:
- Fig. 1: einen senkrechten Schnitt durch die gesamte Baugruppe eines Gehäuses mit Grundrahmen und Stranggießkokille sowie der Oszillationseinrichtung,
- Fig. 2: eine perspektivische Ansicht von unten gegen das Gehäuse mit Fußrollengerüst,
- Fig. 3: eine perspektivische Ansicht des aufrecht stehenden Gehäuses und
- Fig. 4: eine perspektivische Ansicht des Gehäuses mit außen angeordnetem Antriebsmotor für die Oszillationseinrichtung.

Die Vorrichtung zum Stranggießen von Metallen, insbesondere von Stahl, weist einen die Stranggießkokille 1 tragenden Grundrahmen 2 und eine an dem Grundrahmen angeordnete Oszillationseinrichtung 3 auf, wobei am Fußende 1a der Stranggießkokille 1 ein Fußrollengerüst 4 befestigt ist (Fig. 1).

Die Stranggießkokille 1 ist zusammen mit einem Schwingrahmen 3b und einem an dem Schwingrahmen 3b angreifenden Oszillationsantrieb 3a in einem oben und seitlich abgeschlossenen Gehäuse 5 angeordnet. Das an der Stranggießkokille 1 angeordnete Fußrollengerüst 4 durchdringt ein seitlich abschirmendes Untergehäuse 6.

Das Gehäuse 5 wird mittels einer Gehäusedeckplatte 5a, die eine Ausnehmung 7 für das Stranggießkokillen-Oberteil 1b aufweist, abgeschlossen und mittels jeweils einer seitlichen Gehäusewand 5b am feststehenden Grundrahmen 2 der Stranggießvorrichtung komplettiert.

Eine mitoszillierende Abdeckung 8 ist durch die Ausnehmung 7 hindurch auf den Kokilleneinsatz 1c und / oder einen Wasserkasten 1d aufgesetzt und bildet einen Schutz an der Eingießseite.

Der Grundrahmen 2 mit der Gehäusedeckplatte 5a und den beiden seitlichen und vorderen und hinteren Gehäusewänden 5b bildet eine auf dem Fundament oder einem Stahlgerüst aufstützbare, transportable Einheit 9 ( Fig. 2 und 3).

Das Untergehäuse 6 ist feststehend auf der Bodenplatte 2a des Grundrahmens 2 befestigt. Dabei bildet das Untergehäuse 6, das Fußende 1a der Stranggießkokille 1 umschließend eine Labyrinth-Dichtung 10.

Das Untergehäuse 6 ist etwa glockenförmig ausgebildet und weist eine oder mehrere sich nach unten vergrößernde Stufenabschnitte 11 auf.

Die Oszillationseinrichtung 3 ist mit einem hydraulischen (oder elektrischen) Antriebsmotor 3c ausgestattet und ist auf der Bodenplatte 2a des Grundrahmens 2 gelagert.

Die Oszitlationseinrichtung 3 besitzt gemäß einer alternativen Ausführungsform der Fig. 4 einen sich unterhalb der Bodenplatte 2a des Grundrahmens 2 befindlichen elektrischen (oder hydraulischen) Antriebsmotor 3c, der von einem Schutzgehäuse 12 umgeben ist. Das Schutzgehäuse 12 ist zur Abschirmung gegen die hohe Wärmestrahlung des Gießstrangs mit einer Wasserkühlung, z.B. in den Schutzgehäuse-Wänden versehen.

Im Raum 13, unterhalb der Gehäusedeckplatte 5a und zwischen den seitlichen Gehäusewänden 5b und über dem Untergehäuse 6 ist eine elektromagnetische Rührspule 14 angeordnet, die somit ebenfalls innerhalb des Gehäuses 5 liegt. Dabei ist der Raum 13 derart bemessen, dass die elektromagnetische Rührspule 14 in der Höhe um einen ausgewählten Betrag, der sich durch die metallurgischen Wirkungen ergibt, in der Höhe verstellt werden kann.

### Bezugszeichenliste

- 1: Stranggießkokille
- 1a: Kokillen-Fußende
- 1b: Stranggießkokillen-Oberteil
- 1c: Einsatz
- 1d: Wasserkasten
- 2: Grundrahmen
- 2a: Bodenplatten
- 3: Oszillationseinrichtung
- 3a: Oszillationsantrieb
- 3b: Schwingrahmen
- 3c: Antriebsmotor
- 4: Fußrollengerüst
- 5: Gehäuse
- 5a: Gehäusedeckplatte
- 5b: seitliche Gehäusewand
- 6: Untergehäuse
- 7: Ausnehmung
- 8: mitoszillierende Abdeckung
- 9: transportable Einheit
- 10: Labyrinth-Dichtung
- 11: Stufenabschnitte
- 12: Schutzgehäuse
- 13: Raum
- 14: elektromagnetische Rührspule

## Patentansprüche

1. Vorrichtung zum Stranggießen von Metallen, insbesondere von Stahl, mit einem die Stranggießkokille (1) tragenden Grundrahmen (2) und einer an dem Grundrahmen (2) angeordneten Oszillationseinrichtung (3) und einem am Fußende (1a) der Stranggießkokille (1) angeordneten Fußrollengerüst (4), wobei die Stranggießkokille (1) zusammen mit einem Schwingrahmen (3b) und einem am Schwingrahmen (3b) angreifenden Oszillationsantrieb (3a) in einem oben und seitlich abschließenden Gehäuse (5) angeordnet sind und wobei das an der Stranggießkokille (1) befestigte Fußrollengerüst (4) ein seitlich abschirmendes Untergehäuse (6) durchdringt, sowie mit
einer Gehäusedeckplatte (5a) mit einer Ausnehmung (7) für den Stranggießkokillen-Oberteil (1b) und seitlichen Gehäusewänden (5b), **dadurch gekennzeichnet, dass** die Gehäusedeckplatte (5a) und die seitlichen Gehäusewande (5b) am feststehenden Grundrahmen (2) der Stranggießvorrichtung befestigt sind, dass der Grundrahmen (2) mit der Gehäusedeckplatte (5a) und den seitlichen Gehäusewänden (5b) eine auf dem Fundament oder einem Stahlgerüst aufstützbare, transportable Einheit (9) bildet und dass das Untergehäuse (6), das Kokillen-Fußende (1a) der Stranggießkokille (1) mit Spiel umschließend, eine Labyrinth-Dichtung (10) bildet.

2. Vorrichtung nach Anspruch 1,
**dadurch gekennzeichnet,**
**dass** das Untergehäuse (6) etwa glockenförmig mit sich nach unten vergrößernden Stufenabschnitten (11) ausgebildet ist.

3. Vorrichtung nach einem der Ansprüche 1 oder 2,
**dadurch gekennzeichnet,**
**dass** die Oszillationseinrichtung (3) mit einem sich unterhalb der Bodenplatte (2a) des Grundrahmens (2) befindlichem hydraulischem oder elektrischem Antriebsmotor (3c) versehen ist, der von einem Schutzgehäuse (12) umgeben ist.

4. Vorrichtung nach Anspruch 3,
**dadurch gekennzeichnet,**
**dass** das Schutzgehäuse (12) für den hydraulischen oder elektrischen Antriebsmotor (3c) mit einer Wasserkühlung versehen ist.

5. Vorrichtung nach einem der Ansprüche 1 bis 4,
**dadurch gekennzeichnet,**
**dass** im Raum (13) unterhalb der Gehäusedeckplatte (5a) und zwischen den seitlichen Gehäusewänden (5b) und über dem Untergehäuse (6) eine elektromagnetische Rührspule (14) angeordnet ist.

6. Vorrichtung nach Anspruch 5,
**dadurch gekennzeichnet,**
**dass** in dem Raum (13) die elektromagnetische Rührspule (14) höhenverstellbar angeordnet ist.

## Claims

1. Device for continuous casting of metals, particularly of steel, with a base frame (2), which carries the continuous casting mould (1), and an oscillatory device (3), which is arranged at the base frame (2), and a foot roller stand (4), which is arranged at the foot end (1a) of the continuous casting mould (1), wherein the continuous casting mould (1) together with an oscillatory frame (3b) and an oscillatory drive (3a) engaging at the oscillatory frame (3b) are arranged in a housing (5), which closes off at the top and sides, and wherein the foot roller stand (4) fastened to the continuous casting mould (1) penetrates a lower housing (6) which screens off at the side, as well as with a housing cover plate (5a) with a recess (7) for the continuous casting mould upper part (1b) and lateral housing walls (5b), **characterised in that** the housing cover plate (5a) and lateral housing walls (5b) are fastened to the stationary base frame (2) of the continuous casting device, that the base frame (2) forms together with the housing cover plate (5a) and the lateral housing walls (5b) a transportable unit (9) which can be supported on the foundation or on a steel frame and that the lower housing (6) forms a labyrinth seal (10) enclosing the mould foot end (1a) of the continuous casting mould (1) with play.

2. Device according to claim 1, **characterised in that** the lower housing (6) is constructed to be substantially bell-shaped with downwardly enlarging stepped sections (11).

3. Device according to one of claims 1 and 2, **characterised in that** the oscillatory device (3) is provided with a hydraulic or an electric drive motor (3c) which is disposed below the base plate (2a) of the base frame (2) and which is surrounded by a protective housing (12).

4. Device according to claim 3, **characterised in that** the protective housing (12) is provided with water cooling for the hydraulic or electric drive motor (3c).

5. Device according to one of claims 1 to 4, **characterised in that** an electromagnetic agitator coil (14) is arranged in the space (13) below the housing cover plate (5a) and between the lateral housing walls (5b) and above the lower housing (6).

6. Device according to claim 5, **characterised in that** the an electromagnetic agitator coil (14) is arranged in the space (13) to be adjustable in height.

## Revendications

1. Dispositif de coulée continue de métaux, notamment d'acier, présentant un cadre de base (2) supportant la lingotière de coulée continue (1) et un dispositif d'oscillation (3) disposé sur le cadre de base (2) ainsi qu'une cage à rouleaux de pied (4) disposée à l'extrémité du pied (1a) de la lingotière de coulée continue (1), la lingotière de coulée continue (1) étant disposée avec un cadre oscillant (3b) et une commande d'oscillation (3a) en prise sur le cadre oscillant (3b) dans une enceinte (5) de délimitation supérieure et latérale et une cage de rouleaux de pied (4) fixée sur la lingotière de coulée continue (1) traversant une sous-enceinte (6) faisant écran latéralement, ainsi qu'une plaque de recouvrement d'enceinte (5a) comportant un évidement (7) pour la partie supérieure de la lingotière de coulée continue (1b) et des parois d'enceinte latérales (5b), **caractérisé en ce que** la plaque de recouvrement d'enceinte (5a) et les parois d'enceinte latérales (5b) sont fixées au cadre de base fixe (2) du dispositif de coulée continue, que le cadre de base (2) forme avec la plaque de recouvrement d'enceinte (5a) et les parois d'enceinte latérales (5b) une unité (9) transportable et pouvant s'appuyer sur la base ou une cage en acier et que la sous-enceinte (6) entourant avec du jeu l'extrémité du pied de lingotière (1a) de la lingotière de coulée continue (1) forme un joint labyrinthe (10).

2. Dispositif selon la revendication 1,
**caractérisé en ce que**
la sous-enceinte (6) est réalisée approximativement en forme de cloche et avec des sections graduées (11) s'agrandissant vers le bas.

3. Dispositif selon l'une quelconque des revendications 1 ou 2,
**caractérisé en ce que**
le dispositif d'oscillation (3) est équipé d'un moteur de propulsion (3c) hydraulique ou électrique se trouvant en dessous de la plaque de fond (2a) du cadre de base (2) et qui est entouré d'une enceinte protectrice (12).

4. Dispositif selon la revendication 3,
**caractérisé en ce que**
l'enceinte protectrice (12) est équipée d'un refroidissement à eau pour le moteur de propulsion hydraulique ou électrique (3c).

5. Dispositif selon l'une quelconque des revendications 1 à 4,
**caractérisé en ce que**,
dans l'espace se trouvant en dessous de la plaque de recouvrement d'enceinte (5a) et entre les parois latérales de l'enceinte (5b) et au dessus de la sous-enceinte (6), est disposé un brasseur électromagnétique (14).

6. Dispositif selon la revendication 3,
**caractérisé en ce que**
dans l'espace (13), le brasseur électromagnétique (14) est disposé avec possibilité de réglage en hauteur.
